# EUROPÄISCHE PATENTSCHRIFT

(11) **EP 0 440 632 B1**
(45) Veröffentlichungstag und Bekanntmachung des Hinweises auf die Patenterteilung: **06.05.1992**
(21) Anmeldenummer: 89906035.4
(22) Anmeldetag: 30.05.1989
(51) Int. Cl.: F02N 15/04

(54) **ANDREHVORRICHTUNG FÜR BRENNKRAFTMASCHINEN**
A STARTER FOR INTERNAL COMBUSTION ENGINES
DISPOSITIF DE DEMARRAGE POUR MOTEURS A COMBUSTION INTERNE

(30) Priorität: 22.06.1988 DE 3821023
(43) Veröffentlichungstag der Anmeldung: 14.08.1991
(73) Patentinhaber: ROBERT BOSCH GMBH, 70442 Stuttgart (DE)
(72) Erfinder: BARTHRUFF, Otto, D-7000 Stuttgart 1 (DE)
(86) Internationale Anmeldenummer: DE8900339
(87) Internationale Veröffentlichungsnummer: WO8912742

(56) Entgegenhaltungen:
- DE-A- 2 654 987
- FR-A- 2 521 641
- GB-A- 2 091 949

## Beschreibung

Die Erfindung betrifft eine Andrehvorrichtung für Brennkraftmaschinen der im Oberbegriff des Anspruchs 1 definierten Gattung.

Bei einer bekannten Andrehvorrichtung, den sog. Getriebestartern mit exzentrisch angeordnetem Hohlradgetriebe, (DE-A-31 00 869) trägt die mit dem Hohlrad eines Vorgeleges einstückige Hülse ein Steilgewinde, auf dem ein Mitnehmer schraubbar angeordnet ist. Der Mitnehmer ist über einen Freilauf mit dem Andrehritzel verbunden, das dreh- und verschiebbar auf der Getriebewelle sitzt. Der Mitnehmer ist von einem Einrückrelais axial verschiebbar, wodurch das Andrehritzel in den in seinen Verschiebeweg hineinragenden Zahnkranz der Brennkraftmaschine einspuren kann. Ist das Andrehritzel eingespurt, so wird der Antriebsmotor eingeschaltet. Dieser dreht über das Vorgelege, den Mitnehmer und den Freilauf das Andrehritzel.

Durch Kompressions- und Depressionsstöße der anzudrehenden Brennkraftmaschine kommt es dabei zu Stößen in dem das Drehmoment des Antriebsmotors übertragenden Getriebestrang, die zu Brüchen in diesem führen können. Diese Gefahr wird durch das Vorgelege verstärkt, weil durch die Übersetzung des Vorgeleges Stoßkräfte vergrößert werden.

Desweiteren ist aus der FR-A-2521641 eine Andrehvorrichtung für Brennkraftmaschinen mit einem elektrischen Antriebsmotor bekannt, bei der das Hohlrad und die Getriebewelle des Vorgeleges über elastische Verbindungselemente miteinander gekoppelt sind, um die dort auftretenden, von der Brennkraftmaschine ausgehenden Stöße zu dämpfen bzw. teilweise zu absorbieren. Diese Lösung hat jedoch den Nachteil, daß lediglich die Getriebewelle mit dem Antriebsritzel im Gehäuse der Andrehvorrichtung gelagert ist, so daß das lediglich über die Dämpfungsglieder mit der Antriebswelle verbundene Hohlrad beim Auftreten von Stößen ausweichen kann. Dadurch werden im Langzeitverhalten die Genauigkeit und der Rundlauf des mit dem Ritzel des Antriebsmotors kämmenden Hohlrades durch die übertragenen Stöße beeinträchtigt, was zu erhöhtem Verschleiß am Vorgelege bis hin zum Ausfall der Drehvorrichtung führen kann.

Mit der vorliegenden Lösung wird angestrebt, zur Vermeidung der aufgezeigten Mängel mit einfachen Maßnahmen eine bessere Lagerung und Stoßdämpfung am Vorgelege der Andrehvorrichtung zu erzielen.

### Vorteile der Erfindung

Die erfindungsgemäße Andrehvorrichtung mit den kennzeichnenden Merkmalen des Anspruchs 1 hat demgegenüber den Vorteil, daß die Spitzen der von der anzudrehenden Brennkraftmaschine verursachten Stöße durch das als Dämpfung wirkende elastische Verbindungselement abgebaut werden, so daß die Bruchgefahr in den das Drehmoment des Antriebsmotors übertragenden Teilen verringert wird. Das Dämpfungselememt stellt dabei selbst einen Teil des Drehmomentübertragungsstrangs dar, wobei das damit verbundene Hohlrad unmittelbar im Gehäuse gelagert wird. Da erfindungsgemäß das Verbindungselement als ein im Hohlrad einliegender, die Getriebewelle umschließender Ring ausgebildet ist, der in Drehrichtung formschlüssig einerseits mit dem Hohlrad und andererseits mit der Getriebewelle verbunden ist, läßt sich die elastische Verbindung von Hohlrad und Getriebewelle in einfacher Weise realisieren.

Dabei ist keine Verlängerung der Andrehvorrichtung gegenüber einer Andrehvorrichtung ohne einem solchen Dämpfungselement erforderlich, weil durch die Stoßabsorption des elastischen Ringes die axiale Zahnlänge von Innen- und Außenverzahnung zwischen Hohlrad und Antriebswelle kleiner gemacht werden kann und dadurch Platz für die Ringbreite entsteht.

Durch die in den weiteren Ansprüchen aufgeführten Maßnahmen sind vorteilhafte Weiterbildungen und Verbesserungen der im Anspruch 1 angegebenen Andrehvorrichtung möglich.

### Zeichnung

Die Erfindung ist anhand eines in der Zeichnung dargestellten Ausführungsbeispiels in der nachfolgenden Beschreibung näher erläutert. Es zeigen:
Fig. 1 ausschnittweise einen Längsschnitt eines Getriebestarters für ein Kraftfahrzeug,
Fig. 2 einen Schnitt längs der Linie II-II in Fig. 1.

### Beschreibung des Ausführungsbeispiels

Der in Fig. 1 ausschnittweise und im Längsschnitt dargestellte Getriebestarter als Beispiel einer Andrehvorrichtung für Brennkraftmaschinen weist einen elektrischen Antriebsmotor 10, ein Vorgelege 11 und ein Andrehritzel 12 auf, das mittels eines hier nicht dargestellten Einrückrelais in einen ausschnittweise angedeuteten Zahnkranz 13 der Brennkraftmaschine eingespurt werden kann. Von dem elektrischen Antriebsmotor 10 bekannten Aufbaus ist das Gehäuse 14, der Rotor 15 und die mit dem Rotor 15 fest verbundene Antriebswelle 16 zu sehen, die in einem Lager 17 im Gehäusedeckel 18 gelagert ist und endseitig über das Lager 17 vorsteht. Der Endabschnitt der Antriebswelle 16 trägt eine Außenverzahnung 19, die mit einer Innenverzahnung 20 im Innern eines Hohlrades 21 des Vorgeleges 11 kämmt. Das Hohlrad 21 sitzt mittels einer über einen Radialflansch 22 einstückig angeformten Hülse 23 frei drehbar auf einer Getriebewelle 24 des Vorgeleges 11.

Das Hohlrad 21 mit der Hülse 23 und mit der darin aufgenommenen Getriebewelle 24 ist exzentrisch zur Antriebswelle 16 angeordnet und parallel zu dieser ausgerichtet, wobei das Hohlrad 21 mit der Hülse 23 über ein Lager 25 am Gehäusedeckel 18 und die Getriebewelle 24 vorn im Lager 26 in einem an dem Gehäusedeckel 18 angeflanschten Getriebegehäuse 27 gelagert ist. Das auf der Getriebewelle 24 dreh- und längsbeweglich sitzende Andrehritzel 12 ist mit einem Freilaufgetriebe 28 getrieblich gekoppelt. Das Freilaufgetriebe 28 ist über eine Geradverzahnung 29 auf der Getriebewelle 24 drehfest mit dieser verbunden und kann über einen Hebel 30, der von dem Einrückrelais betätigt wird, auf der Getriebewelle 24 längsverschoben werden, wobei das Andrehritzel 12 in den Zahnkranz 13 der Brennkraftmaschine einspurt.

Die Getriebewelle 24 ragt mit einem endseitigen Konus 31 in das Innere des Hohlrades 21 hinein, wobei der Radialflansch 22 des Hohlrades 21 an einer Ringschulter 32 anliegt, die an der den kleineren Durchmesser aufweisenden Stirnseite des Bonus 31 vorgesehen ist. Die Mantelfläche des kegelstumpfförmigen konus 31 ist mit Axialzähnen 33 besetzt. Der größte Durchmesser des Konus 31 ist wesentlich kleiner als der lichte Innendurchmesser des Hohlrades 21. Die axiale Länge des Konus 31 beträgt weniger als die halbe Tiefe des Hohlrades 21. Zudem ist die axiale Länge des Endabschnittes der Antriebswelle 16, der mit seiner Außenverzahnung 19 in der über die gesamte Tiefe des Hohlrades 21 sich erstreckenden Innenverzahnung 20 kämmt, etwa nur halb so groß wie die Tiefe des Hohlrades 21, so daß die Antriebswelle 16 mit geringem Abstand vor der freien Stirnseite des Konus 31 der Getriebewelle 24 endet. In dem Zwischenraum zwischen dem Konus 31 und der Innenwand des Hohlrades 21 liegt ein elastischer Dämpfungsring 34, z.B. aus Gummi, ein, der das Hohlrad 21 mit der Getriebewelle 24 drehfest kuppelt. Dabei greift der Dämpfungsring 34 mit einer Außenverzahnung 35 in die Innenverzahnung 20 des Hohlrades 21 formschlüssig ein. Die innere Mantelfläche des Dämpfungsrings 34 ist entsprechend dem Konus 31 kegelstumpfförmig ausgebildet und trägt eine Innenverzahnung 36, die formschlüssig zwischen die Axialzähne 33 auf der Mantelfläche des Konus 31 der Getriebewelle 24 hineinragt (Fig. 2). Durch den kegelradähnlichen Verlauf der ineinandergreifenden Verzahnungen von Konus 31 und Dämpfungsring 34, der mit einer Stirnfläche an dem Radialflansch 22 anliegt und mittels eines Sicherungs ringes 37 gehalten wird, ist der Dämpfungsring 34 gegen axiales Verschieben gesichert, so daß die drehfeste Verbindung zwischen Hohlrad 21 und Getriebewelle 24 zuverlässig erhalten bleibt. Der Dämpfungsring 34 baut die Spitzen der von der anzudrehenden Brennkraftmaschine verursachten Stöße ab, so daß eine Bruchgefahr in dem das Drehmoment vom Antriebsmotor 10 auf das Andrehritzel 12 übertragenden Antriebsstrang weitgehend vermieden wird.

Anstelle des als Gummiring eingelegten Dämpfungsring 34 kann dieser auch als elastischer Kunststoffring eingespritzt werden.

## Patentansprüche

1. Andrehvorrichtung für Brennkraftmaschinen mit einem elektrischen Antriebsmotor (10) mit Antriebswelle (16), mit einem Andrehritzel (12) zum Einspuren in einen Zahnkranz (13) der Brennkraftmaschine und mit einem die Wirkverbindung zwischen Antriebswelle und Andrehritzel herstellenden Vorgelege (11), das eine zur Antriebswelle exzentrisch angeordnete Getriebewelle (24), auf dem das Andrehritzel zum Einspuren längsbeweglich sitzt, und ein mittels einer einstückig angeformten Hülse (23) auf der Getriebewelle freidrehendes Hohlrad (21) mit Innenverzahnung (20) aufweist, in welcher das freie Ende der im Gehäuse der Andrehvorrichtung beidseitig gelagerten Antriebswelle mit einer entsprechenden Außenverzahnung (19) kämmt, wobei das Andrehritzel (12) mittelbar oder unmittelbar drehfest mit der Getriebewelle (24) verbunden ist und das Hohlrad (21) und die Getriebewelle (24) über ein elastisches Verbindungselement (34)miteinander gekoppelt sind, dadurch gekennzeichnet, daß das Hohlrad (21) ebenfalls in einem im Gehäuse der Andrehvorrichtung angeordneten Lager (25) aufgenommen ist und daß das Verbindungselement als ein im Hohlrad (21) einliegender, die Getriebewelle (24) umschließender Ring (34) ausgebildet ist, der in Umfangsrichtung formschlüssig einerseits mit dem Hohlrad (21) und andererseits mit der Getriebewelle (24) verbunden ist.

2. Andrehvorrichtung nach Anspruch 1, dadurch gekennzeichnet, daß der Ring (34) eine der Innenverzahnung (20) des Hohlrades (21) entsprechend geformte Auffenverzahnung (35) trägt, die in erstere eingreift.

3. Andrehvorrichtung nach Anspruch 1 oder 2, dadurch gekennzeichnet, daß die Getriebewelle (24) und der Ring (34) über entsprechende Außen- und Innenverzahnungen (33, 36) ineinandergreifen.

4. Andrehvorrichtung nach Anspruch 3, dadurch gekennzeichnet, daß das Hohlrad (21) und die Hülse (23) über einen Radialflansch (22) einstückig miteinander verbunden sind, daß dar Ring (34) am Radialflansch (22) anliegt und daß jeweils die Außenverzahnung (33) der Getriebewelle (24) bzw, die Innenverzahnung (36) des Rings (36) auf zueinander parallelen Kegelmantelflächen aufgebracht sind, die zum Ende der Getriebewelle (24) hin ansteigen.

5. Andrehvorrichtung nach einem der Ansprüche 1 bis 4, dadurch gekennzeichnet, daß der Ring (34) als Gummiring in das Hohlrad (21) eingelegt ist.

6. Andrehvorrichtung nach einem der Ansprüche 1 bis 4, dadurch gekennzeichnet, daß der Ring (34) aus Kunststoff in das Hohlrad (21) eingespritzt ist.

## Claims

1. Starter for internal combustion engines having an electric drive motor (10) with a drive shaft (16), having a driver pinion (12) for engagement in a gear rim (13) of the internal combustion engine, and having a transmission gear (11), which produces the operative connection between the drive shaft and starter pinion and has a gear shaft (24), which is arranged eccentrically with respect to the drive shaft and on which the starter pinion is seated for engagement in a longitudinally movable fashion, and a ring gear (21), which rotates freely on the gear shaft by means of a bush (23) integrally formed in one piece and has internal teeth (20) in which the free end of the drive shaft, which is mounted on both sides in the housing of the starter, meshes with corresponding external teeth (19), the starter pinion (12) being connected indirectly or directly to the gear shaft (24) in a rotationally fixed fashion and the ring gear (21) and the gear shaft (24) being coupled to one another via a flexible coupling (34), characterised in that the ring gear (21) is likewise accommodated in a bearing (25) arranged in the housing of the starter, and in that the coupling is constructed as a ring (34), which is located in the ring gear (21), surrounds the gear shaft (24) and is connected in a positive fashion in the circumferential direction to the ring gear (21), on the one hand, and to the gear shaft (24), on the other hand.

2. Starter according to Claim 1, characterised in that the ring (34) carries external teeth (35), which are formed in accordance with the internal teeth (20) of the ring gear (21) and engage in said internal teeth.

3. Starter according to Claim 1 or 2, characterised in that the gear shaft (24) and the ring (34) interlock via corresponding external and internal teeth (33, 36).

4. Starter according to Claim 3, characterised in that the ring gear (21) and the bush (23) are connected to one another in one piece via a radial flange (22), in that the ring (34) bears on the radial flange (22), and in that in each case the external teeth (33) of the gear shaft (24) and the internal teeth (36) of the ring (36) [sic] are applied to mutually parallel lateral conical surfaces which rise up to the end of the gear shaft (24).

5. Starter according to one of Claims 1 to 4, characterised in that the ring (34) is inserted into the ring gear (21) as a rubber ring.

6. Starter according to one of Claims 1 to 4, characterised in that the ring (34) made of plastic is injected into the ring gear (21).

## Revendications

1. Dispositif de mise en route de moteurs à combustion interne avec un moteur électrique d'entraînement (10) avec un arbre d'entraînement (16), avec un pignon de mise en route (12) pour venir en prise dans une couronne dentée (13) du moteur à combustion interne et avec des transmissions intermédiaires (11) réalisant la liaison opérationnelle entre l'arbre d'entraînement et le pignon de mise en route, et qui comporte, d'une part, un arbre de transmission (24) disposé excentriquement par rapport à l'arbre d'entraînement et sur lequel le pignon de mise en route est monté en étant mobile longitudinalement pour permettre l'engrènement, et d'autre part, une roue creuse (21) avec une denture interne (20), tournant librement sur l'arbre de transmission au moyen d'une douille (23) venue d'une seule pièce avec elle, roue creuse dans laquelle engrène avec une denture externe correspondante (19) l'extrémité libre de l'arbre d'entraînement montée des deux côtés dans le carter du dispositif de mise en route, tandis que le pignon de mise en route (12) est solidaire en rotation indirectement ou directement de l'arbre de transmission (24) et que la roue creuse (21) et l'arbre de transmission (24) sont couplés ensemble par l'intermédiaire d'un élément élastique de liaison (34), dispositif de mise en route caractérisé en ce que la roue creuse (21) est également montée dans un palier (25) disposé dans le carter du dispositif de mise en route, et en ce que l'élément de liaison est réalisé sous la forme d'un anneau (34) placé dans la roue creuse (21) et qui entoure l'arbre de transmission (24), tandis que cet anneau est relié en direction périphérique, par interpénétration par la forme, d'une part, avec la roue creuse (21) et, d'autre part, avec l'arbre de transmission (24).

2. Dispositif de mise en route selon la revendication 1, caractérisé en ce que l'anneau (34) porte une denture externe (35) de forme correspondante à la denture interne (20) de la roue creuse (21) et qui vient en prise dans celle-ci.

3. Dispositif de mise en marche selon la revendication 1 ou la revendication 2, caractérisé en ce que l'arbre de transmission (24) et l'anneau (34) viennent en prise l'un dans l'autre par l'intermédiaire de dentures externe et interne correspondantes (33, 36).

4. Dispositif de mise en marche selon la revendication 3, caractérisé en ce que la roue creuse (21) et la douille (23) sont reliées ensemble d'une seule pièce par l'intermédiaire d'une collerette radiale (22), en ce que l'anneau (34) s'applique contre cette collerette radiale (22) et en ce que respectivement la denture externe (33) de l'arbre de transmission (24) ou bien la denture interne (36) de l'anneau (34) sont rapportées sur des surfaces enveloppes coniques parallèles l'une à l'autre qui montent vers l'extrémité de l'arbre de transmission (24).

5. Dispositif de mise en marche selon une des revendications 1 à 4, caractérisé en ce que l'anneau (34) est inséré en tant qu'anneau en caoutchouc dans la roue creuse (21).

6. Dispositif de mise en marche selon une des revendications 1 à 4, caractérisé en ce que l'anneau (34) en matière plastique est injecté dans la roue creuse (21).
